# EUROPÄISCHE PATENTSCHRIFT

(11) **EP 2 052 868 B1**
(45) Veröffentlichungstag und Bekanntmachung des Hinweises auf die Patenterteilung: **05.12.2012**
(21) Anmeldenummer: 07020620.6
(22) Anmeldetag: 22.10.2007
(51) Int. Cl.: B41J 3/00, G07G 1/00

(54) **Drucker zum Ausdrucken von Kaufbelegen**
Printer for printing out purchase receipts
Imprimante destinée à imprimer des pièces de vente

(43) Veröffentlichungstag der Anmeldung: 29.04.2009
(73) Patentinhaber: BIXOLON Europe GmbH, 40472 Düsseldorf (DE)
(72) Erfinder: Pietza, Armin, 41539 Dormagen (DE)
(74) Vertreter: Lenzing Gerber Stute

(56) Entgegenhaltungen:
- EP-A- 0 862 154
- EP-A- 1 006 499
- DE-A1- 3 935 404
- US-A1- 2001 024 585
- US-B1- 6 866 193

## Beschreibung

Die vorliegende Erfindung betrifft ein Verfahren zum Betreiben eines Druckers in einem Kassensystem.

Bei den heute bekannten Kassensystemen wird der Kassenbeleg ohne Eingreifmöglichkeit des Konsumenten ausgedruckt. Dies geschieht unabhängig davon, ob der Beleg gewünscht wird oder nicht.

Dabei unterscheidet man unter den nachfolgend aufgeführten Systemen:
a. Das Kassensystem sendet automatisch den Ausdruck an den Belegdrucker. Der Beleg wird in jedem Fall durch den Drucker gedruckt.
b. Das Kassenpersonal fragt den Kunden, ob er einen Bon wünscht oder darauf verzichten will. Durch entsprechende Softwarelösungen wird das Auslösen des Druckvorganges unterbunden, wenn dies nicht gewünscht ist. Eine Variante dieser Technik ist, dass der Belegdruck durch das Kassenpersonal bewusst ausgelöst wird.
c. Ein Terminal (z.B. Parkscheinautomat) bietet dem Kunden einen Beleg an, und dieser löst den Druckvorgang selbst aus durch Betätigen einer dazu speziell vorgesehenen Taste.

In allen genannten Beispielen handelt es sich um eine (Gesamt-) Systemlösung zur Steuerung der Druckausgabe. Es handelt sich nicht um eine reine Druckerlösung oder -funktion, die nach Auslösung des Druckbefehls durch das Kassensystem ein Eingreifen ermöglicht und durch eine Freigabe des Kunden die Ausgabe erst auslöst. Sofern der Ausdruck vom Kunden gewünscht wird, wird bei den oben beschriebenen Kassensystemen der Druckbefehl erst generiert und die Daten zum Belegdrucker gesandt.

EP 1 006 499 offenbart ein Verfahren gemäß dem Oberbegriff von Anspruch 1.

Aufgabe der vorliegenden Erfindung ist es, einen Belegdrucker für ein Kassensystem sowie ein Verfahren bereitzustellen, bei dem ein Beleg nur auf Kundenwunsch hin ausgedruckt wird, wobei der Kunde den Druckvorgang selbst auslösen kann.

Diese Aufgabe wird erfindungsgemäß mit einem Verfahren mit den Merkmalen des Anspruchs 1 sowie der Merkmale der auf diesen Anspruch rückbezogenen Ansprüche 2-13 gelöst.

Die Erfindung sieht vor, dass die Belegdaten in einem Speicher des Druckers zwischengespeichert werden, ohne den eigentlichen Ausdruck auszulösen. Das Kassensystem sendet somit stets die vollständigen Belegdaten und zusätzliche Steuerdaten. Der Ausdruck kann über das Betätigen eines Betätigungsmittels, z.B. in Form eines am Drucker befindlichen Schalters oder eines außerhalb des Druckergehäuses angeordneten Moduls ausgelöst werden. Zudem kann optional der Ausdruck auch über einen Steuerbefehl (Software) ausgelöst werden. Steuerbefehle, die für die fehlerfreie Funktion des Druckers notwendig sind, werden unabhängig von den Druckausgabedaten behandelt und beantwortet.

Sofern das Eingabemittel nicht innerhalb einer bestimmten Zeit nach Beendigung des Bezahlvorganges oder vor dem Abschluss des nächsten Bezahlvorganges des nachfolgenden Kunden betätigt wird, werden automatisch die gespeicherten Belegdaten gelöscht und/oder durch die Belegdaten des nächsten Kunden ersetzt.

Durch die vorliegende Erfindung wird der Bon- bzw. Belegdrucker an der Kasse nicht mehr nur dem Kassierpersonal sondern vorrangig dem Kunden zur Verfügung gestellt. Indem die vorliegende Erfindung dem Einzelhandelskunden eine Bedienschnittstelle anbietet, kann dieser eigenständig darüber entscheiden, ob er sich einen Beleg ausdruckt oder auf diesen verzichtet. Die Erfindung macht den Drucker zu einem Gerät, das selbständig das Zwischenspeichern der notwendigen Druckdaten übernimmt und diese dem Kunden zum Ausdruck anbietet sowie zu gegebener Zeit löscht, um für den nächsten Kunden die zugehörigen Daten wieder vom Kassensystem zu empfangen und wiederum diesem anzubieten.

Hierzu sind Änderungen an der druckereigenen Software und Hardware erforderlich, um zum einen die geeignete Schnittstelle für den Kunden sowie das notwendige Datenmanagement zu gewährleisten.

Die für den Kunden geschaffene Schnittstelle besteht aus einer Anzeige und einem Taster. Die Anzeige weist den Kunden darauf hin, dass Daten für ihn bereitstehen. Der Taster ermöglicht ihm, den Ausdruck zu initiieren.

Die Softwareänderungen bei bestehenden Kassensystemen sorgen dafür, dass Daten vom Kassensystem in den Drucker geladen und dort vorgehalten werden, bis diese entweder durch den Taster ausgedruckt oder aber durch den nächsten Kunden und dessen Bondaten überschrieben werden.

Während der Bondrucker herkömmlicher Art ein Gerät ist, das spezielles Bedienpersonal (Kassenpersonal) voraussetzt, ist die vorliegende Erfindung eine kombinierte Hard- und Softwarelösung und damit ein echtes Selbstbedienungsgerät, das der Kunde eigenständig bedient und ihm die Wahl lässt, einen Beleg auszudrucken oder darauf zu verzichten.

### Speicherung und Speicherzeit

Es ist erforderlich, dass die Bondaten an den Drucker gesendet und dort in einem Speicher vorgehalten werden. Der Drucker muss entsprechend den Anfang und das Ende dieser Daten erkennen. Dieses Erkennen kann durch Schlüsselstellen wie beispielsweise ein Steuer-Schneidbefehl für den Bon oder durch den Befehl "Geldlade öffnen" erfolgen. Diese Befehle weisen eindeutig auf das Bonende hin und werden dem Drucker über die Schnittstelle übermittelt.

Nach Empfang des Schneidbefehls wird eine "fixierte Speicherzeit" eingeräumt. Erst nach deren Ablauf wird der Bon zum Ausdruck durch den Kunden freigegeben. Diese Speicherzeit wird durch die Firmware gesteuert.

Bonanfang und Bonende können andererseits auch durch einen dedizierten Befehl von der Kassenapplikation gesendet werden (beispielsweise ein ESC/POS Befehl "Bonende"). Dann handelt es sich um eine "variable Speicherzeit".

Die Daten werden in beiden Fällen im Druckerbuffer (internen Speicher) zwischengespeichert.

Die Freigabe zum Ausdruck wird für den Kunden sichtbar durch die Anzeige am Drucker.

**Beispiel für "fixierte Speicherzeit":** $Druckdaten empfangen = DOP function enable \left(Start position\right) Cut Befehl + x ms = DOP data end$

**Beispiel für "variable Speicher" mit ESC POS Befehl:**
ESC FS GS FF n $0 \leq n \geq 2$
   n=0: DOP function disable (DOP = Demand On Printer)
   n=1: DOP function enable (Start position)
   n=2: DOP data end

In beiden Fällen werden die eingehenden Daten schnittstellenunabhängig (seriell RS-232, oder USB, oder parallel, oder E-thernet, oder Bluetooth) solange gespeichert bis
a. Die durch die Firmware vorgegebene Zeit überschritten (fixierte Speicherzeit) oder
b. DOP data end vom System gesendet wird (variable Speicherzeit).

Nach Speicherung der erhaltenen Daten wird am Drucker die Druckbereitschaft durch eine optische Anzeige (z.B. LED oder LCD Anzeige) dem Kunden signalisiert. Diese Anzeige kann direkt am Drucker verbaut oder auch extern am Drucker angeschlossen werden.

### Freigabe und Ausdruck der im Drucker gespeicherten Daten und Speicherzeit

Erst nach Aufleuchten der optischen Anzeige wird der Taster für den Ausdruck frei-geschaltet. Der Ausdruck steht nun zum Druck bereit. Durch Betätigen des Tasters werden die Daten aus dem Speicher oder Buffer ausgedruckt.

Durch einen ESC/POS-Befehl können die Daten ebenfalls freigegeben werden. Dadurch kann der Bonausdruck auch durch das Kassenpersonal "fernbedient" werden.

Sollte es Bons oder Belege geben, die in jedem Falle ausgedruckt werden müssen, so kann dies über entsprechende Steuerbefehle erfolgen. Dies kann z.B. bei Lotteriescheinen, Pfandscheinen, Garantienachweisen erforderlich sein. In diesem Falle ist die freie Wahl des Kunden, ob er sich einen Bon ausdruckt, nicht gewünscht. Die vorliegende Erfindung stellt dann sicher, dass ein Beleg auch erstellt wird.

### Löschen der gespeicherten Daten und Statusabfragen

Es gibt zwei Situationen, denen die vorliegende Erfindung gerecht werden muss:
1. Der Kunde fordert einen Ausdruck durch Betätigen des Tasters an;
2. Der Kunde wünscht keinen Ausdruck und verlässt ohne Betätigen die Kassenzone. Der Drucker muss dann dem nächsten Kunden zur Verfügung stehen;

Im ersten Falle erlischt die Anzeige nach dem Betätigen des Tasters, die Daten werden ausgedruckt und damit der Speicher geleert.

Im zweiten Falle werden die Daten bis zum nächsten Druckbefehl vorgehalten. Durch die nächsten Druckdaten für den nächsten Kunden werden diese überschrieben. Die optische Anzeige erlischt nach einem vorgegebenen Zeitraum.

Die "neuen" Daten werden gespeichert und die Anzeige leuchtet erneut auf.

Abgesehen von den für die vorliegende Erfindung essentiellen Funktionalitäten, ist das Abfragen des Druckerstatus nach wie vor gegeben und notwendig. Statusabfragen wie "Cover open", Papierende, "busy" o.a. werden von der Druckerfirmware erkannt und beantwortet. Dies erfolgt parallel zur Funktionsweise der vorliegenden Erfindung.

Ein Kassensystem mit Drucker ist in Figur 1 dargestellt. Das Kassensystem weist eine Kasse 4 mit Geldfach 5, Anzeige 8 sowie Tastatur 6 auf. Über ein Datenkabel 8 ist die Kasse 4 mit dem Drucker 1 in Verbindung. Dieser verfügt über einen Belegablagefach 3 sowie über das Eingabemittel 2 in Form eines Tasters. Der Taster 2 kann eine Beleuchtung aufweisen, mit der dem Kunden angezeigt werden kann, dass der Beleg zum Ausdruck bereitsteht. Dabei kann z'.B. der Taster grün hinterleuchtet sein. Mit einer roten Beleuchtung des Taster wird dagegen dem Kunden mitgeteilt, dass momentan ein Ausdruck nicht möglich ist.

Der Datenfluss und die Funktionsfreigaben sind in Figur 2 grafisch veranschaulicht.

### Vorteile der Erfindung

Die wesentlichen Vorteile der vorliegenden Erfindung liegen in der Kosteneinsparung und im Umweltschutz.

Die Kostenersparnis ergibt sich durch einen reduzierten Papierverbrauch, da nicht jeder Kunde einen Beleg benötigt. Es wird im wesentlichen nur noch gedruckt, wenn der Beleg auch erforderlich ist. Hierdurch ergibt sich eine längere Nutzbarkeit des Druckers durch geringeres Druckaufkommen und damit geringeren Verschleiß. Ersatzinvestitionen sind ca. 30 % später notwendig. Auch ergibt sich ein niedrigerer Stromverbrauch durch geringere Nutzung des Druckers sowie ein geringeres Müllaufkommen und reduzierte Reinigungskosten wegen Verschmutzungen durch weggeworfene Bons. Auch müssen bei herkömmlichen Belegdruckern keine großen Änderungen oder nur geringe Modifikation der Software durchgeführt werden, um diese in einen erfindungsgemäßen Drucker umzuwandeln. Ferner leistet die vorliegende Erfindung einen Beitrag zum Umweltschutz, da sich ein geringerer Papier- und Stromverbrauch einstellt. Auch können die Drucker durch das geringere Druckaufkommen länger genutzt werden.

## Patentansprüche

1. Verfahren zum Betreiben eines Druckers für ein Kassensystem, wobei der Drucker eine Schnittstelle für die das Kassensystem steuernde Datenverarbeitungseinrichtung aufweist, über die dem Drucker Steuerbefehle und Druckdaten übermittelt werden, wobei der Drucker einen Speicher aufweist, in dem die zu druckenden Belegdaten abspeicherbar sind, und dass der Drucker eine Datenverarbeitungseinrichtung sowie mindestens ein Eingabemittel zum manuellen Betätigen durch eine Person aufweist, wobei das Eingabemittel ein am Drucker befindlicher Schalter oder in einem außerhalb des Druckergehäuses angeordnetem Modul angeordnet sein kann, **dadurch gekennzeichnet, dass** erst die manuelle Betätigung des Eingabemittels den Druckvorgang der bereits vollständig im Speicher des Druckers gespeicherten Belegdaten auslöst und dass die Datenverarbeitungseinrichtung des Druckers
entweder die Belegdaten nach erfolgtem Ausdruck derselben oder nach einer vorbestimmbaren Zeit löscht, sofern nicht innerhalb dieser Zeit das Eingabemittel betätigt worden ist, oder die im Speicher gespeicherten Belegdaten durch neue Belegdaten ersetzt bzw. überschreibt, sobald diese vom Kassensystem übermittelt werden.

2. Verfahren nach Anspruch 1, **dadurch gekennzeichnet , dass** die
Datenverarbeitungseinrichtung des Druckers nach erfolgtem Ausdruck der Belegdaten weitere Betätigungen des Eingabemittels ignoriert oder das Eingabemittel deaktiviert

3. Verfahren nach Anspruch 1 oder 2, **dadurch gekennzeichnet , dass** die
Datenverarbeitungseinrichtung des Druckers Betätigungen des Eingabemittels ignoriert oder das Eingabemittel deaktiviert, sofern nicht innerhalb einer vorbestimmbaren Zeit nach Erhalt der vollständigen Belegdaten das Eingabemittel betätigt worden ist oder Belegdaten eines neuen Belegs vollständig übermittelt worden sind.

4. Verfahren nach einem der Ansprüche 1 bis 3, **dadurch gekennzeichnet, dass** die
Datenverarbeitungseinrichtung des Druckers nach Erhalt der Belegdaten vom Kassensystem eine Anzeige ansteuert, die anzeigt, dass der Beleg zum Ausdruck bereitsteht.

5. Verfahren nach einem der Ansprüche 1 bis 4, **dadurch gekennzeichnet, dass** die
Datenverarbeitungseinrichtung des Druckers das Eingabemittel nach einer vorbestimmbaren Zeit nach Erhalt der vollständigen Belegdaten freischaltet oder aktiviert.

6. Verfahren nach einem der Ansprüche 1 bis 5, **dadurch gekennzeichnet, dass** die vom Kassensystem übermittelten Belegdaten in dem Speicher des Druckers abgespeichert werden, wobei nur die zu einem Beleg gehörigen Belegdaten zum Ausdruck freigegeben werden, wenn sämtliche Belegdaten desjenigen Beleges übermittelt worden sind.

7. Verfahren nach einem der Ansprüche 1 bis 6, **dadurch gekennzeichnet, dass** im Speicher des Druckers Belegdaten von maximal zwei Belegen gespeichert werden.

8. Verfahren nach einem der Ansprüche 1 bis 7, **dadurch gekennzeichnet, dass** der Drucker ein weiteres Eingabemittel aufweist, mittels dem ein Löschen der momentan zum Ausdruck bereitstehenden Belegdaten oder ein Deaktivieren des Eingabemittels zum Ausdrucken der Belegdaten einleitbar ist, derart, das Dritte nicht mehr die Möglichkeit haben, den Beleg unbefugt auszudrucken.

9. Verfahren nach einem der Ansprüche 1 bis 8, **dadurch gekennzeichnet, dass** das einzige für den Kunden erreichbar am Drucker angeordnete Bedienelement das Eingabemittel ist.

10. Verfahren nach einem der Ansprüche 1 bis 9, **dadurch gekennzeichnet, dass** der Drucker ein Beleg- bzw. Kassenbondrucker ist.

11. Verfahren nach Anspruch 10, **dadurch gekennzeichnet, dass** das Kassensystem eine Datenverarbeitungseinrichtung hat, die Belegdaten an den Belegdrucker sendet, wobei die gesendeten Belegdaten im Speicher des Belegdruckers abgespeichert werden, und ein Ausdruck der Belegdaten erst nach erfolgter Betätigung des Eingabemittels erfolgt.

12. Verfahren nach Anspruch 11, **dadurch gekennzeichnet, dass** ein Ausdruck der Belegdaten erst nach vollständiger Übermittlung aller Belegdaten eines Beleges möglich ist, wobei dies dem Kunden visuell und/oder akustisch mitgeteilt wird.

13. Verfahren nach einem der Ansprüche 11 oder 12, **dadurch gekennzeichnet, dass** die
Datenverarbeitungseinrichtung des Druckers das Eingabemittel nach dem Empfang aller Belegdaten eines Beleges aktiviert und das Eingabemittel deaktiviert, sofern der Ausdruck des Beleges nicht innerhalb einer vorbestimmten Zeit nach Aktivierung des Eingabemittels durch Betätigen desselben veranlasst worden ist.

## Claims

1. Method for operating a printer for a point of sale system, the printer having an interface for the data processing device controlling the point of sale system, via which data processing device control commands and print data are transmitted to the printer, the printer having a memory, in which the receipt data to be printed are storable, and in that the printer has a data processing device and at least one input means for manual actuation by an individual, it being possible to arrange the input means a switch located on the printer or in a module arranged outside the printer housing, **characterised in that** firstly the manual actuation of the input means triggers the printing process of the receipt data already completely stored in the memory of the printer and **in that** the data processing device of the printer either deletes the receipt data following successful printing thereof or following a predetermined period of time, unless the input means has been actuated within this period of time, or the data processing device of the printer replaces and/or overwrites the receipt data stored in the memory with new receipt data, as soon as these receipt data are transmitted from the point of sale system.

2. Method according to Claim 1, **characterised in that** the data processing system of the printer ignores further actuations of the input means following successful printing of the receipt data or deactivates the input means.

3. Method according to Claim 1 or 2, **characterised in that** the data processing device of the printer ignores actuations of the input means or deactivates the input means, unless the input means has been actuated within a predetermined period of time after the complete receipt data has been obtained or receipt data of a new receipt has been fully transmitted.

4. Method according to any one of Claims 1 to 3, **characterised in that** the data processing device of the printer activates a notification after the receipt data from the point of sale system has been obtained, which notification indicates that the receipt is ready to be printed.

5. Method according to any one of Claims 1 to 4, **characterised in that** the data processing device of the printer unlocks or activates the input means after a predetermined period of time after the complete receipt data has been obtained.

6. Method according to any one of Claims 1 to 5, **characterised in that** the receipt data transmitted by the point of sale system is stored in the memory of the printer, the receipt data associated with a receipt only being released to be printed when all receipt data of that receipt has been transmitted.

7. Method according to any one of Claims 1 to 6, **characterised in that** receipt data for a maximum of two receipts are stored in the memory of the printer.

8. Method according to any one of Claims 1 to 7, **characterised in that** the printer has a further input means, by means of which it is possible to initialise deletion of the receipt data currently ready to be printed or deactivation of the input means for printing the receipt data in such a way that third parties no longer have the possibility to unauthorisedly print the receipt.

9. Method according to any one of Claims 1 to 8, **characterised in that** the only control element arranged on the printer and accessible to the customers is the input means.

10. Method according to any one of Claims 1 to 9, **characterised in that** the printer is a receipt or till receipt printer.

11. Method according to Claim 10, **characterised in that** the point of sale system has a data processing device, which sends receipt data to the receipt printer, the sent receipt data being stored in the memory of the receipt printer, and printing of the receipt data only taking place following successful actuation of the input means.

12. Method according to Claim 11, **characterised in that** printing of the receipt data is only possible following complete transmission of the all receipt data of a receipt, this being communicated to the customer visually and/or audibly.

13. Method according to Claim 11 or 12, **characterised in that** the data processing device of the printer activates the input means after all receipt data of a receipt has been received and deactivates the input means, unless the printing of the receipt within a predetermined period of time following activation of the input means has been initiated through actuation of said input means.

## Revendications

1. Procédé pour faire fonctionner une imprimante destinée à un système de caisse, système
dans lequel l'imprimante présente une interface pour l'ensemble informatique de traitement de données, qui commande le système de caisse, interface par l'intermédiaire de laquelle des ordres de commande et des données d'impression sont transmises à l'imprimante, dans lequel l'imprimante comprend une mémoire où peuvent être mémorisées les données de justificatif de paiement, l'imprimante présentant un ensemble informatique de traitement de données ainsi qu'au moins un moyen de saisie pour l'actionnement manuel par une personne,
et dans lequel le moyen de saisie peut être un commutateur se trouvant sur l'imprimante, ou peut être agencé dans un module situé en-dehors du boitier de l'imprimante,
**caractérisé en ce que** c'est seulement l'actionnement manuel du moyen de saisie, qui déclenche la phase d'impression des données de justificatif de paiement mémorisées en totalité dans la mémoire de l'imprimante, et **en ce que** l'ensemble informatique de traitement de données de l'imprimante, soit efface les données de justificatif de paiement après que leur impression ait été effectuée ou après un temps pouvant être prédéfini, dans la mesure où le moyen de saisie n'a pas été actionné pendant ce temps considéré, soit remplace ou écrase les données de justificatif de paiement mémorisées dans la mémoire, par de nouvelles données de justificatif de paiement, dès que celles-ci sont transmises par le système de caisse.

2. Procédé selon la revendication 1, **caractérisé en ce que** l'ensemble informatique de traitement de données de l'imprimante, lorsque l'impression des données de justificatif de paiement a été effectuée, ignore de nouveaux actionnements du moyen de saisie ou désactive le moyen de saisie.

3. Procédé selon la revendication 1 ou la revendication 2, **caractérisé en ce que** l'ensemble informatique de traitement de données de l'imprimante ignore des actionnements du moyen de saisie ou désactive le moyen de saisie, dans la mesure où pendant un temps pouvant être prédéfini, après réception de la totalité des données de justificatif de paiement, le moyen de saisie n'a pas été actionné, ou des données de justificatif de paiement d'un nouveau justificatif de paiement n'ont pas été transmises en totalité.

4. Procédé selon l'une des revendications 1 à 3, **caractérisé en ce que** l'ensemble informatique de traitement de données de l'imprimante, après réception des données de justificatif de paiement en provenance du système de caisse, commande un système de visualisation qui indique que le justificatif de paiement est prêt à être imprimé.

5. Procédé selon l'une des revendications 1 à 4, **caractérisé en ce que** l'ensemble informatique de traitement de données de l'imprimante valide ou active le moyen de saisie après un temps pouvant être prédéfini, après avoir reçu la totalité des données de justificatif de paiement.

6. Procédé selon l'une des revendications 1 à 5, **caractérisé en ce que** les données de justificatif de paiement transmises par le système de caisse sont mémorisées dans la mémoire de l'imprimante, seules les données de justificatif de paiement correspondant à un justificatif de paiement étant validées pour l'impression, lorsque la totalité des données de justificatif de paiement du justificatif de paiement concerné ont été transmises.

7. Procédé selon l'une des revendications 1 à 6, **caractérisé en ce que** dans la mémoire de l'imprimante sont mémorisées les données de justificatif de paiement d'au maximum deux justificatifs de paiement.

8. Procédé selon l'une des revendications 1 à 7, **caractérisé en ce que** l'imprimante comporte un autre moyen de saisie à l'aide duquel il est possible d'initier un effacement des données de justificatif de paiement disponibles momentanément pour l'impression, ou bien une désactivation du moyen de saisie pour imprimer les données de justificatif de paiement, de manière à ce que des tiers n'aient pas la possibilité d'imprimer le justificatif de paiement sans y être autorisés.

9. Procédé selon l'une des revendications 1 à 8, **caractérisé en ce que** le seul élément de commande agencé de manière accessible au client sur l'imprimante, est le moyen de saisie.

10. Procédé selon l'une des revendications 1 à 9, **caractérisé en ce que** l'imprimante est une imprimante de justificatifs de paiement ou de bons de caisse.

11. Procédé selon la revendication 10, **caractérisé en ce que** le système de caisse possède un ensemble informatique de traitement de données, qui envoie des données de justificatif de paiement à l'imprimante de justificatifs de paiement, les données de justificatif de paiement envoyées étant mémorisées dans la mémoire de l'imprimante de justificatifs de paiement, et une impression des données de justificatif de paiement n'étant effectuée qu'après actionnement du moyen de saisie.

12. Procédé selon la revendication 11, **caractérisé en ce qu'**une impression des données de justificatif de paiement n'est possible qu'après la transmission totale de toutes les données de justificatif de paiement d'un justificatif de paiement, cela étant indiqué au client de manière visuelle et/ou acoustique.

13. Procédé selon l'une des revendications 11 ou 12, **caractérisé en ce que** l'ensemble informatique de traitement de données de l'imprimante active le moyen de saisie après la réception de la totalité des données de justificatif de paiement d'un justificatif de paiement, et désactive le moyen de saisie dans la mesure où l'impression du justificatif de paiement n'a pas été initié durant un temps pouvant être prédéfini, après l'activation du moyen de saisie, par actionnement de ce dernier.
